# EUROPÄISCHE PATENTSCHRIFT

(11) **EP 2 791 591 B1**
(45) Veröffentlichungstag und Bekanntmachung des Hinweises auf die Patenterteilung: **11.09.2019**
(21) Anmeldenummer: 12815635.3
(22) Anmeldetag: 13.12.2012
(51) Int. Cl.: F24F 13/20

(54) **LÜFTUNGSGERÄT MIT GEHÄUSE**
VENTILATION DEVICE WITH A HOUSING
APPAREIL DE VENTILATION AVEC BOÎTIER

(30) Priorität: 15.12.2011 DE 102011121152
(43) Veröffentlichungstag der Anmeldung: 22.10.2014
(73) Patentinhaber: AL-KO Therm GmbH, 89343 Jettingen-Scheppach (DE)
(72) Erfinder: STÖCKLE, Herbert, 89365 Röfingen OT Roßhaupten (DE); BAYER, Bernd, 89350 Dürrlauingen (DE); CZEJKA, Stephan, 89343 Jettingen-Scheppach (DE); MAYR, Leonhard, 89361 Landensberg (DE)
(74) Vertreter: Binder, Armin
(86) Internationale Anmeldenummer: PCT/EP2012/005143
(87) Internationale Veröffentlichungsnummer: WO 2013/087205

(56) Entgegenhaltungen:
- EP-A1- 0 427 626
- WO-A1-03/006835
- WO-A1-2005/043048
- WO-A2-03/006889
- DE-U1-202009 014 319
- US-A1- 2003 009 969
- US-A1- 2003 011 290

## Beschreibung

Die Erfindung betrifft ein Lüftungsgerät mit einem Gehäuse aus einem modularen Rahmensystem mit einer Vielzahl von zusammengesetzten Rahmenelementen, welches mindestens einen dreidimensionalen rechteckigen Grundkörper beschreibt, wobei zumindest die vom Rahmen gebildeten Außenflächen mit Wänden versehen sind.

Solche Lüftungsgeräte sind allgemein bekannt. Meist handelt es sich um Lüftungsgräte zur Luftumwälzung in Gebäudeanlagen, wobei im Gehäuse je nach Bedarf eine Vielzahl technischer Einbauten vorliegt, wie Ventilatoren, Kälteaggregate, Wärmetauscher, Schalldämpfer etc. Bekannt ist dabei ein Aufbau des Gehäuses, bei dem meistens ein Stahlrahmen vorliegt, um den Wände angeordnet sind, die den Innenraum des Lüftungsgerätes von der Umgebung möglichst wärme- und geräuschisolierend abschirmen soll, wobei auf die Wärmeisolation der größere Wert gelegt wird.

Aus der Druckschrift WO 03/006835 A1 ist ein Lüftungsgerät, hier Luftführungseinheit genannt, bekannt, mit einem Gehäuse aus einem modularen Rahmensystem mit einer Vielzahl von zusammengesetzten Rahmenelementen, welches mindestens einen dreidimensionalen rechteckigen Grundkörper beschreibt, wobei zumindest die vom Rahmen gebildeten Außenflächen mit Wänden versehen sind, wobei der Grundkörper durch endseitig miteinander verbundenen Rahmenprofile gebildet wird, an den Außenseiten der Rahmenprofile jedes Grundkörpers Einfassprofile angeordnet sind, zwischen den Einfassprofilen zumindest an den Außenseiten des Lüftungsgerätes Wände eingepasst sind, und die Rahmenprofile an den Wänden anliegende Dichtungsmittel aufweisen, welche das Lüftungsgerät nach außen abdichten. Weiterhin ist aus der Druckschrift EP 0 427 626 A1 ein Lüftungsgerät mit einem Gehäuse, welches einen dreidimensionalen rechteckigen Grundkörper beschreibt, bekannt, bei dem der Grundkörper durch endseitig miteinander verbundenen Rahmenprofile gebildet wird, auf den Rahmenprofilen Abdeckprofile angeordnet sind, an den Außenseiten der Rahmenprofile jedes Grundkörpers Einfassprofile angeordnet sind, zwischen den Einfassprofilen zumindest an den Außenseiten des Lüftungsgerätes Wände eingepasst sind, und die Rahmenprofile an den Wänden anliegende Dichtungsmittel aufweisen, welche das Lüftungsgerät nach außen abdichten. Bei diesem Lüftungsgerät sind jedoch keine Installationskanäle für Versorgungsleitungen, Kabeln etc. ausgebildet.

Es ist Aufgabe der Erfindung, ein Lüftungsgerät mit einem Gehäuse zu schaffen, welches einerseits eine bessere Wärmeisolation schafft und andererseits mit möglichst geringem Montageaufwand aufgebaut werden kann.

Diese Aufgabe wird durch die Merkmale des unabhängigen Patentanspruches 1 gelöst. Vorteilhafte Weiterbildungen der Erfindung sind Gegenstand untergeordneter Ansprüche.

Hierfür schlagen die Erfinder als Basis ein Lüftungsgerät mit einem Gehäuse vor, welches aus einem modularen Rahmensystem mit einer Vielzahl von zusammengesetzten Rahmenelementen besteht und mindestens einen dreidimensionalen rechteckigen Grundkörper, also eine Quader, bildet. Erfindungsgemäß wird gefordert, dass:
- der Grundkörper durch endseitig miteinander verbundene Rahmenprofile gebildet wird,
- auf mindestens einem Rahmenprofil ein Abdeckprofil angeordnet ist, so dass sich ein innerhalb des Grundkörpers liegender, zugänglicher Installationskanal entlang des mindestens einen Rahmenprofils ausbildet, wobei in dem Installationskanal Kabel und/oder Druckmessleitungen und/oder Versorgungsleitungen verlegt sind und mindestens ein Kabel beziehungsweise eine Druckmessleitung beziehungsweise eine Versorgungsleitung durch ein Eckelement nach außen geleitet wird,

- an den Außenseiten der Rahmenprofile jedes Grundkörpers Einfassprofile angeordnet sind,
- zwischen den Einfassprofilen zumindest an den Außenseiten des Lüftungsgerätes Wände eingepasst sind, und
- die Rahmenprofile an den Wänden anliegende Dichtungsmittel aufweisen, welche das Lüftungsgerät nach außen abdichten.

Vorzugsweise können die Rahmenprofile im Wesentlichen einen L-förmigen Querschnitt aus zwei miteinander verbundenen Schenkeln aufweisen, wobei dann durch das Abdeckprofil die freien Schenkelseiten des Rahmenprofils verbunden werden. Alternativ könnte auch ein zur Innenseite des Grundkörpers offenes U-Profil verwendet werden. Wesentlich ist dabei, dass im Zusammenhang mit dem Abdeckprofil ein, vorzugsweise durch das Abdeckprofil abdichtbarer und leicht zugänglicher, Installationskanal entlang des Rahmenprofils entsteht.

Durch diese Ausgestaltung wird einerseits ein einfacher modularer Zusammenbau des Gehäuses ermöglicht, andererseits wird auch eine verbesserte Wärmeisolierung gewährleistet, da hier Wärmebrücken weitestgehend vermieden werden. Besonders vorteilhaft ist dabei die Ausgestaltung des Rahmenprofils als Installationskanal, mit dem im Lüftungsgerät in drei Dimensionen Versorgungsleitungen gelegt werden können. Hierbei ist es besonders günstig, dass eine problemlos zu reinigende Abdeckung der verlegten Versorgungsleitungen vorliegt und damit auch hohe Reinheitsansprüche gewährleistet sind.

Zur Vervollständigung des Grundkörpers und zum Schließen von Lücken kann an zumindest einer außen gelegenen Kante der Grundkörper mindestens ein Hohlprofil angeordnet werden.

Zur einfachen Bauweise können mindestens zwei der Rahmenprofile an den Ecken mit Hilfe von dort angeordneten Eckelementen verbunden werden. Hierzu können die Eckelemente quaderförmig mit teilweise offenen Seiten ausgestaltet sein und an mindestens zwei Seiten Stifte angeordnet sein, die in Hohlräume des jeweils angrenzenden Rahmenprofils eingreifen.

Weiterhin ist es zum einfachen Aufbau des Lüftungsgerätes vorteilhaft, wenn das Abdeckprofil als ein im Querschnitt einen rechten Winkel überstreichendes Kreissegment ausgestaltet wird, welches an das Rahmenprofil anklipsbar ausgestaltet ist.

Zur guten Abdichtung des Lüftungsgerätes nach außen beziehungsweise zwischen zwei Grundkörpern können die Rahmenprofile an jeder Wandseite eine in eine Nut am Rahmenprofil eingelegte Dichtung aufweisen. Eine solche Dichtung legt sich dabei an die Oberfläche der Wand an und vermeidet so den Luftaustausch und damit auch einen Wärmeaustausch.

Alternativ oder vorzugsweise zusätzlich kann die Abdichtung weiter verbessert werden, indem das Abdeckprofil an seinen wandseitigen Enden - gemeint sind die Längskanten des Abdeckprofils, die an der Wand entlang verlaufen - jeweils eine Dichtungslippe aufweisen. Vorzugsweise kann diese Dichtungslippe aus einer, an das Abdeckprofil angespritzten, Gummilippe bestehen.

Weiterhin ist es für eine einfache Montage günstig, wenn die Hohlprofile und die Einfassprofile derart ausgestaltet sind, dass mindestens auf einer Seite des Einfassprofils ein Hohlprofil eingeklipst werden kann. Damit entfallen zumindest hier aufwendige Schraubarbeiten.

Zur besseren Abdichtung gegen Luftaustausch ist es außerdem günstig, wenn die Abdeckprofile in den Ecken durch aufgesetzte Eckdichtungselemente abgedichtet sind. Solche Eckdichtungselemente werden dabei so ausgestaltet, dass ein bis drei Eingänge für die Abdeckprofile vorgesehen werden, so dass die Enden auch bei nicht passgenauem Abschnitt gut abgedichtet werden und damit der Installationskanal zur Innenseite des jeweiligen Grundkörpers weitgehend dicht ist.

Für eine leichte Bauweise und zur Vermeidung gut leitender Wärmebrücken wird vorgeschlagen, dass die Rahmenprofile in mindestens einem der L-Schenkel mindestens eine Hohlkammer oder eine U-förmige Vertiefung, die Hohlprofile und die Einfassprofile eine Vielzahl von Hohlkammern aufweisen.

Günstig ist es außerdem, wenn alle Hohlprofile, alle Rahmenprofile und alle Einfassprofile jeweils einen identischen Querschnitt aufweisen.

Weiterhin sollten zumindest teilweise die Einfassprofile derart ausgebildet sein, dass die Wände im Querschnitt gesehen U-förmig an ihren schmalen Seiten von den Einfassprofilen umfasst werden. Damit kann der Aufbau des Lüftungsgerätes weiter vereinfacht werden, da sich so die Seitenwände problemlos montieren lassen.

Zur Aufstellung des Lüftungsgerätes auf eine Aufstellfläche, beispielsweise einen Boden, kann zusätzlich ein Bodenprofil unten am Lüftungsgerät angebracht werden, welches einen Abstand zwischen den Grundkörpern und der Aufstellfläche ausbildet. Dabei können die, eine bodenseitige Wand umfassenden, Einfassprofile derart ausgebildet sein, dass das Bodenprofil teilweise in eine Aussparung des Einfassprofils hineinragt, teilweise die Bodenwand abstützt und ansonsten einen im Wesentlichen L- bis U-förmigen Querschnitt aufweist, wobei ein Schenkel des Bodenprofils als Aufstellfläche dient.

Weiterhin kann das Bodenprofil auch zum Installationskanal ausgebildet werden, indem als Verbindung zwischen einem Ende des Bodenprofils und einem darüber liegenden Hohlprofil eine anklipsbare Abdeckung angebracht wird, wobei ein Hohlraum gebildet wird, der durch das Bodenprofil, die Abdeckung, ein Hohlprofil und ein Einfassprofil begrenzt wird.

Als Deckel für das Lüftungsgerät kann weiterhin auf mindestens einer außen liegenden Oberseite eines Grundkörpers eine zusätzliche Abdeckung angebracht werden, welche mit benachbarten Hohlprofilen formschlüssig verbunden ist.

Zum variabel ausgestaltbaren An- und Einbau von Geräten/Gegenständen kann weiterhin in mindestens einem Grundkörper zwischen zwei Rahmenprofilen mindestens eine Einbauschiene angeordnet werden. Hieran können dann in beliebiger Position im Grundkörper Gegenstände wie Geräte, weitere Verstrebungen oder auch Zwischenwände befestigt werden. Dabei ist es vorteilhaft die mindestens eine Einbauschiene an ihren Enden mit je einem Befestigungshalter mit den Rahmenprofilen zu verbinden. Solche Befestigungshalter können beispielsweise als an die Form der Rahmenprofile beziehungsweise der darauf befindlichen Abdeckprofile adaptierte Spritzgussteile ausgeführt sein, an die das Profil einer Einbauschiene angeschraubt wird.

Weiterhin schlagen die Erfinder auch vor, zum Koppeln mindestens zweier Grundkörper diese mindestens zwei Grundkörper dadurch miteinander zu verbinden, dass jeweils zwei aneinander liegende Rahmenprofile durch eine Verbindungslasche formschlüssig verbunden werden. Erfindungsgemäß kann die Verbindungslasche derart ausgebildet werden, dass sie zwei aneinander liegende Rahmenprofile einschließlich darauf angeordneter Abdeckprofile anliegend überspannt. Hierbei können die Enden der Verbindungslasche jeweils die Rahmenprofile umfassen oder in diese eingreifen und damit eine formschlüssige Verbindung erzeugen. Besonders günstig ist es dabei, wenn die Verbindungslasche für zwei Rahmenprofile zweiteilig ausgeführt wird, wobei beide Teile miteinander verschraubbar ausgeführt werden. Außerdem ist es vorteilhaft, dass eine solche Verbindungslasche den durch das Rahmenprofil und das Abdeckprofil gebildeten Installationskanal nicht unterbricht und auch keine Undichtigkeit hervorruft.

Weiterhin können zur Stabilisierung des Lüftungsgerätes die Rahmenprofile untereinander, die Einfassprofile mit den Rahmenprofilen zumindest teilweise verschraubt werden, wobei bevorzugt jeweils eine Hohlkammer im Rahmenprofil so ausgestaltet ist, dass in dieser die Gewinde der Verschraubung fassen. Die Erfinder schlagen diesbezüglich auch vor, dass die Bodenprofile mit den Einfassprofilen zumindest teilweise verschraubt werden.

Im Rahmen einer Weiterbildung der Erfindung liegt allerdings auch, dass an Stelle von Verschraubungen Schnellverbindungen eingesetzt werden, bei denen die Einzelteile mit Hilfe von Befestigungselementen miteinander verbunden werden, die formschlüssige Verbindungen erzeugen. Beispielsweise können Riegel oder Drehriegel oder sonstige Schnellverschlüsse genutzt werden, deren Ende bevorzugt in Hohlprofilstrukturen eingreifen. Hierdurch kann zum Beispiel die Verbindung zwischen einem Einfassprofil und einem Rahmenprofil erzeugt werden, ohne dass das Verbindungselement ins Innere des Gehäuses hineinragt. Damit werden Undichtigkeiten und hygienische Probleme weitgehend vermieden.

Schließlich wird von den Erfindern vorgeschlagen, dass das L-förmige Rahmenprofil und/oder das Hohlprofil hauptsächlich aus Metall, Eisen, Aluminium, Kunststoff, GFK (Glasfaserverstärkter Kunststoff) oder KFK (Kohlefaserverstärkter Kunststoff) hergestellt wird. Das Einfassprofil sollte hauptsächlich aus Metall, Eisen, Aluminium oder Kunststoff bestehen und das Abdeckprofil hauptsächlich aus Kunststoff oder Metall.

Zu erwähnen ist außerdem noch, dass erfindungsgemäß in den Installationswegen Kabel verlegt sind und mindestens ein Kabel durch ein Eckelement nach außen geleitet wird.

Die wesentlichen Vorteile des dargestellten Konzeptes für ein modular aufgebautes Lüftungsgerät sind:
- modularer Aufbau
- multi-funktionales Gehäuse-Rack
- paneelunabhängige Bauweise
- integrierte dreidimensionale Installationswege
- schnelle Endmontage
- klare Struktur
- einfache Konfiguration

Im Folgenden wird ein bevorzugtes Ausführungsbeispiel der Erfindung mit Hilfe der Figuren näher beschrieben, wobei nur die zum Verständnis der Erfindung notwendigen Merkmale dargestellt sind.

Es zeigen im Einzelnen:
- FIG 1:: 3D-Ansicht von fünf miteinander verbundenen Grundkörpern, ausschließlich aus Rahmenprofilen;
- FIG 2:: Querschnitt durch einen quaderförmigen Grundkörper des Lüftungsgerätes;
- FIG 3:: 3D-Ansicht einer Ecke aus drei Rahmenprofilen mit Eckelement, von außerhalb der Ecke;
- FIG 4:: 3D-Ansicht einer Ecke aus drei Rahmenprofilen mit Eckelement, von innerhalb der Ecke;
- FIG 5:: Grundkörper mit Detailansicht für ein Eckdichtelement und eine Detailansicht für eine Kappe am Eckelement;
- FIG 6:: Grundkörper mit Detailansicht einer Ecke aus drei Hohlprofilen mit Abdeckkappe;
- FIG 7:: zwei miteinander verbundene Grundkörper mit Detailansicht des Installationskanals und eines Verbindungselementes;
- FIG 8:: zwei miteinander verbundene Grundkörper mit einer Detailansicht einer Kabeldurchführung nach außen;
- FIG 9:: zwei miteinander verbundene Grundkörper mit angeflanschtem Kanalflansch und Detailansicht hierzu;
- FIG 10:: Rahmenprofil mit angeflanschter Einbauschiene;
- FIG 11:: zwei miteinander verbundene Rahmenprofile mit Verbindungselement;
- FIG 12:: Schnitt durch zwei aneinanderliegende Rahmenprofile mit Verbindungselement.

Die **Figur 1** zeigt einen beispielhaften Aufbau mehrerer zusammengesetzter Grundkörper G zu einem gesamten Gehäuse eines Lüftungsgerätes, wobei in der hier gezeigten Darstellung zunächst ausschließlich die Struktur der Grundkörper durch eine Vielzahl von aneinander verbundener Rahmenprofile gezeigt ist.

Der konkrete Aufbau eines einzelnen Grundkörpers G ist beispielhaft in der **Figur 2** dargestellt. Diese zeigt einen Schnitt durch einen Grundkörper G. Der Grundkörper G ist auf einem Boden B aufgestellt und verfügt von unten nach oben aufbauend zunächst über ein Bodenprofil 6, welches im Wesentlichen U-förmig mit einem kürzeren Schenkel aufgebaut ist. Auf dem Boden selbst befindet sich ein bodenseitiger Schenkel 6.1, der in einen etwa gleich langen senkrechten Schenkel übergeht und dann in einen kurzen waagrechten Schenkel, der endseitig nochmals nach oben abgebogen ist und in ein Einfassprofil 4 eingreift, mündet. Zusätzlich ist durch eine Verschraubung S eine formschlüssige Verbindung zwischen dem Einfassprofil 4 und dem Bodenprofil 6 geschaffen.

Zwischen den beiden Einfassprofilen 4, die mit den Bodenprofil 6 verbunden sind, erstreckt sich eine Wand 5, die von den beiden Einfassprofilen U-förmig am Rande umschlossen wird. Auf der nach außen gerichteten Seite der Einfassprofile ist jeweils ein Hohlprofil 3 angeordnet, welches jeweils in die Struktur des Einfassprofils 4 eingeklipst worden ist. Zum Schließen des vom Bodenprofil gebildeten Hohlraums sind am Bodenprofil zusätzliche Abdeckungen 6.2 von außen angeklipst, so dass insgesamt das Hohlprofil mit der Abdeckung, dem Hohlprofil 3 und dem Einfassprofil 4 einen geschlossenen Hohlraum bilden.

Über diesen so aufgebauten Grundrahmen befindet sich das einfache Traggerüst des Gehäuses, bestehend aus L-förmig ausgestalteten Rahmenprofilen 1, die durch hier nicht sichtbare Eckelemente miteinander verbunden sind. Der offene Winkel des Rahmenprofils 1 wird dabei durch ein im Schnitt kreissegmentartige Abdeckprofil 2 abgeschlossen, so dass sich zwischen dem Abdeckprofil 2 und dem Rahmenprofil 1 ein Installationskanal I bildet, in dem Kabel K oder Druckmessleitungen D angeordnet sind. Die Rahmenprofile 1 sind durch Schrauben S mit den darunter liegenden Einfassprofilen 4 verbunden. Gleichzeitig besteht auch eine formschlüssige Verbindung des anderen L-Schenkels der Rahmenprofile mit einem benachbarten Einfassprofil 4, welches die senkrechten Wände 5 auf der Unterseite einfasst. Die formschlüssige Verbindung wird im hier gezeigten Beispiel durch einen Drehriegel R erzeugt, der von außen durch das Einfassprofil hindurch gesteckt wird und in einen Hohlraum des Rahmenprofils 1 eingreift, wobei der Hohlraum und der Drehriegel derart ausgestaltet sind, dass eine Drehung des Drehriegels in einer bestimmten Stellung ein formschlüssiges Verhaken erzeugt, während in einer anderen Drehstellung der Riegel problemlos aus dem Rahmenprofil 1 gezogen werden kann.

Zu erwähnen ist noch, dass das Abdeckprofil 2 mit randseitigen Dichtungslippen 8 ausgestattet ist, so dass zwischen den nun senkrecht aufeinander stehenden Wänden 5 durch das Abdeckprofil 2 eine Abdichtung zwischen Innenraum und Installationskanal vorliegt. Zusätzlich zu dieser Abdeckung befindet sich im Rahmenprofil 1 auch eine Nut 1.1, in der eine Dichtung 7 eingelegt ist, welche die eigentliche Hauptabdichtung zwischen dem Rahmenprofil 1 und der angrenzenden Wand 5 erzeugt und damit den Innenraum nach außen abdichtet.

Die seitlichen Wände 5 werden nach oben hin wiederum durch die Einfassprofile 4 abgegrenzt, wobei diese Einfassprofile mit Hilfe von Schrauben, die in die oben gelegenen Rahmenprofile 1 eingreifen, mit diesen Rahmenprofilen verbunden sind.

Zum Abschluss der Grundkörpers ist auf der Oberseite wieder eine Wand 5 aufgelegt, die seitlich von Einfassprofilen 4 umfasst wird, wobei auch diese Einfassprofile mit den darunter liegenden Rahmenprofilen 1 formschlüssig verbunden werden können, beispielsweise durch Verschraubung oder die bereits beschriebenen Drehriegel oder sonstige Schnellverschlüsse.

Die freien Kanten werden hierbei durch Hohlprofile 3 ausgefüllt, die jeweils in die Einfassprofile eingeklipst werden. Schließlich ist für den Fall, dass eine entsprechende witterungsbeständige Abdeckung notwendig ist, auf der Oberseite des Grundkörpers eine zusätzliche Abdeckung 11 angebracht.

Zur weiteren Verdeutlichung des Aufbaus eines Grundkörpers beziehungsweise zur Verdeutlichung der Verbindung mehrerer Grundkörper untereinander sind in den folgenden Figuren zusätzliche Details dargestellt.

So zeigen die **Figuren 3** und **4** eine Eckverbindung von drei Rahmenprofilen 1, wobei die Rahmenprofile 1 an der Ecke mit einem Eckelement 9 untereinander verbunden werden, indem in die Hohlräume des als Hohlprofil ausgebauten Rahmenprofils 1 Stifte 9.1 eingeführt werden und zusätzlich eine Verschraubung über die Schrauben S zwischen Eckelement 9 und Rahmenprofil 1 ausgeführt wird. Das Eckelement 9 ist an den nicht mit dem Rahmenprofil in Verbindung stehenden Seiten offen, wobei durch diese Öffnungen die entsprechenden Verschraubungen hergestellt werden können und nach Ausführung der Verschraubung können diese offenen Seiten durch Abdeckungen 9.2 weitergehend luftdicht abgeschlossen werden, wobei es vorteilhaft ist, derartige Abdeckungen beispielsweise aus flexiblem Kunststoff herzustellen, so dass einfache Kabeldurchführungen problemlos möglich sind. Während die Figur 3 diese Ecksituation von außerhalb der Ecke darstellt, zeigt die Figur 4 diese Verbindungssituation von innerhalb der Ecke.

In der **Figur 5** ist ein Grundkörper mit zwei heraus gezogenen Detailzeichnungen dargestellt. Wobei links unten die Abdichtung der Abdeckprofile 2 im Eckbereich mit Hilfe eines zusätzlichen Eckdichtungselementes 10 gezeigt ist. Auf der rechten Seite ist ein weiteres Detail des Grundkörpers G in der unteren rechten Ecke dargestellt, wobei hier ebenfalls zu erkennen ist, wie mit Hilfe des Eckdichtungselementes 10 die innen liegenden Abdeckungen abgedichtet werden und gleichzeitig mit Hilfe einer aufgesetzten Abdeckkappe 9.2 dieser Eckbereich der Rahmenprofile 1 zusätzlich luftdicht ausgeführt ist.

Die **Figur 6** zeigt eine weitere Darstellung eines Grundkörpers G, diesmal mit geschlossenen Seitenwänden 5. Als Detail ist hierbei eine äußere Ecke der Hohlprofile 3 gezeigt, wobei an dieser äußeren Ecke mit Hilfe einer zusätzlichen Abdeckkappe 3.1 das Hohlprofil 3 nach außen hin abgeschlossen ist.

In der nächsten **Figur 7** sind zwei miteinander verbundene Grundkörper G mit teilweise eingesetzten Wänden 5 gezeigt, wobei hier als Detailauszug die Verbindung der aneinander anstoßenden Rahmenprofile 1 der beiden Grundkörper G näher dargestellt wird. In der Detaildarstellung ist zu erkennen, dass zwei aneinander liegende Rahmenprofile 1 mit Hilfe einer Verbindungslasche 14 miteinander verbunden werden. Diese Verbindungslasche 14 ist, wie es später in der Figur 12 noch besser im Detail zu erkennen ist, zweiteilig ausgeführt und überspannt die Abdeckprofile 2 des Rahmenprofils 1, verhakt sich dabei mit ihren Enden in dem Rahmenprofil 1 und wird auf der Oberseite durch eine Schraube S zusammengeschraubt. Der Vorteil solcher Verbindungslaschen 14 besteht darin, dass eine feste Verbindung zwischen den Rahmenprofilen 1 erzeugt werden kann, ohne in den Installationskanal eingreifen zu müssen. Das heißt, die Installationskanäle bleiben durch die Verbindungslaschen unberührt und es können problemlos trotz solcher beliebig häufig angebrachter Verbindungslaschen Kabel, Druckleitungen oder sonstige Installationen unbeeinträchtigt an den Verbindungslaschen vorbeigeführt werden.

Die **Figur 8** zeigt nochmals zwei miteinander verbundene Grundkörper G, wobei hier als Detail eine Kabelausführung aus dem Grundkörper G in den durch das Bodenprofil 6 gebildete Installationskanal gezeigt ist. In der Detailzeichnung ist zu erkennen, wie ein Kabel K, welches aus dem innen liegenden Installationskanal, der durch das Rahmenprofil 1 und das Abdeckpofil 2 gebildet wird, im Eckbereich eines Grundkörpers G durch das - kaum erkennbare - Eckelement 9 durchgeführt wird, weiterhin die Abdeckkappe 9.2 durchstößt und in den Installationskanal im Bodenprofil geführt wird.

In der **Figur 9** ist zu erkennen, wie an den zwei dargestellten Grundkörpern G ein Kanalflansch 15 befestigt werden kann. Dieser Kanalflansch 15 ist dabei so gestaltet, dass er unmittelbar auf das Rahmenprofil 1 aufgesetzt wird und mit Schrauben S oder Schnellverschlüssen direkt mit dem Rahmenprofil verschraubt oder verbunden wird, wobei die Hohlraumstruktur des Rahmenprofils so ausgebildet ist, dass die Schnellverschlüsse beziehungsweise die Schrauben passend in die Kontur des Rahmenprofils eingreifen.

Für den Fall, dass für zusätzliche Einbauten in den Grundmodulen besondere Befestigungen notwendig sind, besteht die Möglichkeit in diesem Grundmodul zwischen die Rahmenprofile 1 zusätzliche Einbauschienen 12 einzubauen. Solch eine Einbauschiene 12, die mit Hilfe eines Befestigungshalters 13 am Rahmenprofil 1 befestigt ist, ist in der **Figur 10** dargestellt. Dabei wird besonders darauf hingewiesen, dass der Befestigungshalter 13 derart ausgestaltet ist, dass er den durch das Rahmenprofil 1 und das Abdeckprofil 2 gebildeten Installationskanal nicht beeinflusst.

Die **Figur 11** zeigt nochmals die Verbindung zwei nebeneinander liegender Rahmenprofile 1 mit Hilfe einer Verbindungslasche 14. Diese Verbindungslaschen 14 ist hier zweiteilig ausgeführt und wird in der **Figur 12** im Schnitt zusammen mit dem Abdeckprofil 2 und den zu verbindenden Rahmenprofilen 1 nochmals dargestellt. In dieser Schnittzeichnung 12 ist zu erkennen, dass die beiden Segmente 14.1 und 14.2 der Verbindungslasche jeweils endständig die Rahmenprofile 1 umgreifen und durch die hier dargestellte Schraubverbindung durch die Schraube S und die Mutter M so miteinander verbunden werden, dass hierdurch eine formschlüssige Verbindung der Rahmenprofile 1 entsteht.

Ergänzend wird darauf hingewiesen, dass es auch im Rahmen der Erfindung liegt, wenn anstelle der hier gezeigten Schraubverbindung ein Schnellverschluss verwendet wird, der die Rahmensegmente entsprechend miteinander verbindet.

Die Montage des erfindungsgemäßen Gehäuses erfolgt in folgender Reihenfolge:
1. Aufstellen eines Bodenprofils 6;
2. Einlegen der bodenseitigen Wände 5 mit angebrachten Einfassprofilen 4 mit nach unten geöffneter Nut für die Bodenprofile 6;
3. Verschrauben der in die Nut hineinragenden Bodenprofile 6;
4. Anklipsen der unteren Hohlprofile 3;
5. Aufsetzen des vormontierten Profilkubus aus L-förmigen Rahmenprofilen 1 mit Eckelementen 9;
6. Verschrauben der unteren Rahmenprofile 1 mit den darunter liegenden Einfassprofilen 4;
7. Anbringen der oberen und seitlichen Paneele aus Wänden 5 und Einfassprofilen 4 am Profilkubus, zum Beispiel mit Deckelbefestigungsschrauben zur Deckelbefestigung oder von Schwenkhebelverschlüssen für Bedienpaneele;
8. Aufklipsen der oberen Hohlprofile 3;
9. Anbringen der Abdeckprofile 2 und Eckdichtungselemente 10 nach erfolgter Installation der Kabel oder Druckschläuche;
10. Optional bei wetterfester Ausführung anbringen einer wetterfesten Dachabdeckung 11.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Insbesondere wird auch darauf hingewiesen, dass auch eine mechanische Umkehr der dargestellten Merkmale im Rahmen der Erfindung liegt.

Es wird darauf hingewiesen, dass zum Rahmen der Erfindung nicht nur ein Lüftungsgerät mit dem erfindungsgemäßen Gehäuse, sondern auch das Gehäuse selbst, insbesondere zur Verwendung in Verbindung mit einem Lüftungsgerät, also zum Beispiel einer Klimaanlage, und außerdem das hier beschriebene Montageverfahren des Gehäuses zählen.

Des Weiteren versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

Nachfolgend werden besonders günstige Variationen erfindungsgemäßer Ausführungsbeispiele der vorstehend ausgeführten Erfindung beschrieben:
I. Ein Lüftungsgerät mit einem Gehäuse aus einem modularen Rahmensystem mit einer Vielzahl von zusammengesetzten Rahmenelementen, welches mindestens einen dreidimensionalen rechteckigen Grundkörper (Quader) beschreibt, wobei zumindest die vom Rahmen gebildeten Außenflächen mit Wänden versehen sind, wobei der Grundkörper durch endseitig miteinander verbundenen Rahmenprofile gebildet wird, auf mindestens einem Rahmenprofil ein Abdeckprofil angeordnet ist, so dass sich ein Installationskanal entlang des mindestens einen Rahmenprofils ausbildet, an den Außenseiten der Rahmenprofile jedes Grundkörpers Einfassprofile angeordnet sind, zwischen den Einfassprofilen zumindest an den Außenseiten des Lüftungsgerätes Wände eingepasst sind, und die Rahmenprofile an den Wänden anliegende Dichtungsmittel aufweisen, welche das Lüftungsgerät nach außen abdichten.
II. Ein Lüftungsgerät gemäß Ausführungsvariante I, wobei die Rahmenprofile im Wesentlichen einen L-förmigen Querschnitt aus zwei miteinander verbundenen Schenkeln aufweisen und die freien Schenkelseiten des Rahmenprofils durch das Abdeckprofil verbunden werden.
III. Ein Lüftungsgerät gemäß einer der Ausführungsvarianten I bis II, wobei an zumindest einer außen gelegenen Kante der Grundkörper mindestens ein Hohlprofil angeordnet ist.
IV. Ein Lüftungsgerät gemäß einer der Ausführungsvarianten I bis III, wobei mindestens zwei Rahmenprofile an den Ecken durch Eckelemente verbunden sind.
V. Ein Lüftungsgerät gemäß Ausführungsvariante IV, wobei die Eckelemente quaderförmig mit teilweise offenen Seiten ausgestaltet sind und an mindestens zwei Seiten Stifte angeordnet sind, die in Hohlräume des Rahmenprofils eingreifen.
VI. Ein Lüftungsgerät gemäß einer der Ausführungsvarianten I bis V, wobei das Abdeckprofil als ein im Querschnitt einen rechten Winkel überstreichendes Kreissegment ausgestaltet ist, welches an das Rahmenprofil anklipsbar ausgestaltet ist.
VII. Ein Lüftungsgerät gemäß einer der Ausführungsvarianten I bis VI, wobei die Rahmenprofile an jeder Wandseite eine in eine Nut am Rahmenprofil eingelegte Dichtung aufweisen.
VIII. Ein Lüftungsgerät gemäß einer der Ausführungsvarianten VI bis VII, wobei das Abdeckprofil an seinen wandseitigen Enden jeweils eine Dichtungslippe, vorzugsweise aus an das Abdeckprofil angespritztem Gummi, aufweist.
IX. Ein Lüftungsgerät gemäß einer der Ausführungsvarianten III bis VIII, wobei die Hohlprofile und die Einfassprofile derart ausgestaltet sind, dass mindestens auf einer Seite des Einfassprofils ein Hohlprofil eingeklipst werden kann.
X. Ein Lüftungsgerät gemäß einer der Ausführungsvarianten I bis IX, wobei die Abdeckprofile in den Ecken durch aufgesetzte Eckdichtungselemente abgedichtet sind.
XI. Ein Lüftungsgerät gemäß einer der Ausführungsvarianten I bis X, wobei die Rahmenprofile in mindestens einem der L-Schenkel mindestens eine Hohlkammer oder eine U-förmige Vertiefung aufweisen.
XII. Ein Lüftungsgerät gemäß einer der Ausführungsvarianten III bis XI, wobei die Hohlprofile eine Vielzahl von Hohlkammern aufweisen.
XIII. Ein Lüftungsgerät gemäß einer der Ausführungsvarianten I bis XII, wobei jeweils alle Hohlprofile und/oder jeweils alle Einfassprofile und/oder jeweils alle Rahmenprofile einen identischen Querschnitt aufweisen.
XIV. Ein Lüftungsgerät gemäß einer der Ausführungsvarianten I bis XIII, wobei die Einfassprofile eine Vielzahl von Hohlkammern aufweisen.
XV. Ein Lüftungsgerät gemäß einer der Ausführungsvarianten I bis XIV, wobei zumindest teilweise die Einfassprofile derart ausgebildet sind, dass die Wände im Querschnitt gesehen U-förmig an ihren schmalen Seiten von den Einfassprofilen umfasst werden.
XVI. Ein Lüftungsgerät gemäß einer der Ausführungsvarianten I bis XV, wobei zur Aufstellung des Lüftungsgerätes auf einer Aufstellfläche ein Bodenprofil vorgesehen ist, welches einen Abstand zwischen den Grundkörpern und der Aufstellfläche bildet.
XVII. Ein Lüftungsgerät gemäß Ausführungsvariante XVI, wobei die Einfassprofile oder Hohlprofile derart ausgebildet sind, dass das Bodenprofil teilweise in eine Aussparung des Einfassprofils oder des Hohlprofils hineinragt.
XVIII. Ein Lüftungsgerät gemäß einer der Ausführungsvarianten XVI oder XVII, wobei das Bodenprofil teilweise die Bodenwand abstützt und ansonsten einen im Wesentlichen L- bis U-förmigen Querschnitt aufweist, wobei ein Schenkel als Aufstellfläche dient.
XIX. Ein Lüftungsgerät gemäß Ausführungsvariante XVIII, wobei als Verbindung zwischen einem Ende des Bodenprofils und einem darüber liegenden Hohlprofil eine anklipsbare Abdeckung vorgesehen ist, wobei ein Hohlraum gebildet wird, der durch die Abdeckung, ein Hohlprofil, ein Einfassprofil und das Bodenprofil begrenzt wird.
XX. Ein Lüftungsgerät gemäß einer der Ausführungsvarianten I bis XIX, wobei auf mindestens einer außen liegenden Oberseite eines Grundkörpers eine zusätzliche Abdeckung vorgesehen ist, welche mit benachbarten Hohlprofilen formschlüssig verbunden ist.
XXI. Lüftungsgerät gemäß einer der Ausführungsvarianten I bis XX, wobei in mindestens einem Grundkörper zwischen zwei Rahmenprofilen mindestens eine Einbauschiene angeordnet ist.
XXII. Ein Lüftungsgerät gemäß Ausführungsvariante XXI, wobei die mindestens eine Einbauschiene an ihren Enden mit je einem Befestigungshalter mit den Rahmenprofilen verbunden ist.
XXIII. Ein Lüftungsgerät gemäß einer der Ausführungsvarianten I bis XXII, wobei mindestens zwei Grundkörper dadurch miteinander verbunden sind, dass mindestens zwei aneinander liegende Rahmenprofile der zwei Grundkörper durch eine Verbindungslasche formschlüssig gekoppelt sind.
XXIV. Ein Lüftungsgerät gemäß Ausführungsvariante XXIII, wobei die Verbindungslasche derart ausgebildet ist, dass sie zwei oder drei oder vier aneinander liegende Rahmenprofile einschließlich darauf angeordneter Abdeckprofile anliegend überspannt.
XXV. Ein Lüftungsgerät gemäß einer der Ausführungsvarianten XXIII bis XXIV, wobei die Verbindungslasche entsprechend der Anzahl der zu verbindenden Rahmenprofile zweiteilig oder drei- oder vierteilig und miteinander verschraubbar ausgeführt ist.
XXVI. Ein Lüftungsgerät gemäß einer der Ausführungsvarianten I bis XXV, wobei die Rahmenprofile zumindest teilweise miteinander verschraubt sind, wobei bevorzugt jeweils eine Hohlkammer im Rahmenprofil so ausgestaltet ist, dass in dieser die Gewinde der Verschraubung fassen.
XXVII. Ein Lüftungsgerät gemäß einer der Ausführungsvarianten I bis XXVI, wobei die Einfassprofile und die Rahmenprofile zumindest teilweise miteinander verschraubt sind, wobei bevorzugt jeweils eine Hohlkammer im Rahmenprofil so ausgestaltet ist, dass in dieser die Gewinde der Verschraubung fassen.
XXVIII. Ein Lüftungsgerät gemäß einer der Ausführungsvarianten I bis XXVII, wobei die Bodenprofile und die Einfassprofile zumindest teilweise miteinander verschraubt sind.
XXIX. Ein Lüftungsgerät gemäß einer der Ausführungsvarianten I bis XXVIII, wobei mindestens ein L-förmiges Rahmenprofil hauptsächlich aus einem Material oder einer Kombination der Materialien der folgenden Liste hergestellt ist: Metall, Eisen, Aluminium, Kunststoff, GFK, KFK.
XXX. Ein Lüftungsgerät gemäß einer der Ausführungsvarianten I bis XXIX, wobei mindestens ein Hohlprofil hauptsächlich aus einem Material oder einer Kombination der Materialien der folgenden Liste hergestellt ist: Metall, Eisen, Aluminium, Kunststoff, GFK, KFK.
XXXI. Ein Lüftungsgerät gemäß einer der Ausführungsvarianten I bis XXX, wobei mindestens ein Einfassprofil hauptsächlich aus einem Material oder einer Kombination der Materialien der folgenden Liste hergestellt ist: Metall, Eisen, Aluminium, Kunststoff.
XXXII. Ein Lüftungsgerät gemäß einer der Ausführungsvarianten I bis XXXI, wobei mindestens ein Abdeckprofil hauptsächlich aus einem Material oder einer Kombination der Materialien der folgenden Liste hergestellt ist: Metall, Kunststoff.
XXXIII. Ein Lüftungsgerät gemäß einer der Ausführungsvarianten I bis XXXII, wobei in den Installationswegen Kabel und/oder Druckmessleitungen und/oder Versorgungsleitungen verlegt sind und mindestens ein Kabel beziehungsweise eine Druckmessleitung beziehungsweise eine Versorgungsleitung durch ein Eckelement nach außen geleitet wird.

### Bezugszeichenliste

- 1: L-förmige Rahmenprofile
- 1.1: Nut
- 2: Abdeckprofil
- 3: Hohlprofile
- 3.1: Hohlprofil-Abdeckkappe
- 4: Einfassprofile
- 5: Wände
- 6: Bodenprofil
- 6.1: L-Schenkel des Bodenprofils
- 6.2: Abdeckung
- 7: Dichtungsmittel
- 8: Dichtungslippe
- 9: Eckelement
- 9.1: Stift
- 9.2: Abdeckkappe für Eckelement
- 10: Eckdichtungselement
- 11: zusätzliche Abdeckung
- 12: Einbauschiene
- 13: Befestigungshalter
- 14: Verbindungslasche
- 14.1: erstes Segment der Verbindungslasche
- 14.2: zweites Segment der Verbindungslasche
- 15: Kanalflansch
- B: Boden
- D: Druckmessleitung
- G: Grundkörper
- I: Installationskanal
- K: Kabel
- M: Mutter
- R: Drehriegel
- S: Schraub

## Patentansprüche

1. Lüftungsgerät mit einem Gehäuse aus einem modularen Rahmensystem mit einer Vielzahl von zusammengesetzten Rahmenelementen, welches mindestens einen dreidimensionalen rechteckigen Grundkörper (G) beschreibt, wobei zumindest die vom Rahmen gebildeten Außenflächen mit Wänden versehen sind, wobei der Grundkörper (G) durch endseitig miteinander verbundenen Rahmenprofile (1) gebildet wird, an den Außenseiten der Rahmenprofile (1) jedes Grundkörpers (G) Einfassprofile (4) angeordnet sind, 1.4.zwischen den Einfassprofilen (4) zumindest an den Außenseiten des Lüftungsgerätes Wände (5) eingepasst sind, und die Rahmenprofile (1) an den Wänden (5) anliegende Dichtungsmittel (7) aufweisen, welche das Lüftungsgerät nach außen abdichten, **dadurch gekennzeichnet, dass**
auf dem mindestens einem Rahmenprofil (1) das Abdeckprofil (2) so angeordnet ist, dass sich ein innerhalb des Grundkörpers (G) liegender, zugänglicher Installationskanal (I) entlang des mindestens einen Rahmenprofils (1) ausbildet, wobei in dem Installationskanal (I) Kabel und/ oder Druckmessleitungen und/oder Versorgungsleitungen verlegt sind und mindestens ein Kabel beziehungsweise eine Druckmessleitung beziehungsweise eine Versorgungsleitung durch ein Eckelement nach außen geleitet wird.

2. Lüftungsgerät gemäß dem voranstehenden Patentanspruch 1, **dadurch gekennzeichnet, dass** das Abdeckprofil (2) als ein im Querschnitt einen rechten Winkel überstreichendes Kreissegment ausgestaltet ist, welches an das Rahmenprofil (1) anklipsbar ausgestaltet ist.

3. Lüftungsgerät gemäß einem der voranstehenden Patentansprüche 1 bis 2, **dadurch gekennzeichnet, dass** die Rahmenprofile (1) an jeder Wandseite eine in eine Nut (1.1) am Rahmenprofil (1) eingelegte Dichtung (7) aufweisen.

4. Lüftungsgerät gemäß einem der voranstehenden Patentansprüche 2 bis 3, **dadurch gekennzeichnet, dass** das Abdeckprofil (2) an seinen wandseitigen Enden jeweils eine Dichtungslippe (8), vorzugsweise aus an das Abdeckprofil angespritztem Gummi, aufweist.

5. Lüftungsgerät gemäß einem der voranstehenden Patentansprüche 1 bis 4, **dadurch gekennzeichnet, dass** zumindest teilweise die Einfassprofile (4) derart ausgebildet sind, dass die Wände im Querschnitt gesehen U-förmig an ihren schmalen Seiten von den Einfassprofilen (4) umfasst werden.

6. Lüftungsgerät gemäß einem der voranstehenden Patentansprüche 1 bis 5, **dadurch gekennzeichnet, dass** zur Aufstellung des Lüftungsgerätes auf einer Aufstellfläche ein Bodenprofil (6) vorgesehen ist, welches einen Abstand zwischen den Grundkörpern (G) und der Aufstellfläche (B) bildet.

7. Lüftungsgerät gemäß dem voranstehenden Patentanspruch 6, **dadurch gekennzeichnet, dass** die Einfassprofile (4) oder Hohlprofile (3) derart ausgebildet sind, dass das Bodenprofil (6) teilweise in eine Aussparung des Einfassprofils (4) oder des Hohlprofils (3) hineinragt.

8. Lüftungsgerät gemäß einem der voranstehenden Patentansprüche 6 oder 7, **dadurch gekennzeichnet, dass** das Bodenprofil (6) teilweise die Bodenwand abstützt und ansonsten einen im Wesentlichen L- bis U-förmigen Querschnitt aufweist, wobei ein Schenkel (6.1) als Aufstellfläche dient.

9. Lüftungsgerät gemäß dem voranstehenden Patentanspruch 8, **dadurch gekennzeichnet, dass** als Verbindung zwischen einem Ende des Bodenprofils (6) und einem darüber liegenden Hohlprofil (3) eine anklipsbare Abdeckung (6.2) vorgesehen ist, wobei ein Hohlraum gebildet wird, der durch die Abdeckung (6.2), ein Hohlprofil (3), ein Einfassprofil (4) und das Bodenprofil (6) begrenzt wird.

10. Lüftungsgerät gemäß einem der voranstehenden Patentansprüche 1 bis 9, **dadurch gekennzeichnet, dass** auf mindestens einer außen liegenden Oberseite eines Grundkörpers (G) eine zusätzliche Abdeckung (11) vorgesehen ist, welche mit benachbarten Hohlprofilen (3) formschlüssig verbunden ist.

11. Lüftungsgerät gemäß einem der voranstehenden Patentansprüche 1 bis 10, **dadurch gekennzeichnet, dass** in mindestens einem Grundkörper (G) zwischen zwei Rahmenprofilen (1) mindestens eine Einbauschiene (12) angeordnet ist.

12. Lüftungsgerät gemäß dem voranstehenden Patentanspruch 11, **dadurch gekennzeichnet, dass** die mindestens eine Einbauschiene (12) an ihren Enden mit je einem Befestigungshalter (13) mit den Rahmenprofilen (1) verbunden ist.

13. Lüftungsgerät gemäß einem der voranstehenden Patentansprüche 1 bis 12, **dadurch gekennzeichnet, dass** mindestens zwei Grundkörper (G) dadurch miteinander verbunden sind, dass mindestens zwei aneinander liegende Rahmenprofile (1) der zwei Grundkörper (G) durch eine Verbindungslasche (14) formschlüssig gekoppelt sind.

14. Lüftungsgerät gemäß dem voranstehenden Patentanspruch 13, **dadurch gekennzeichnet, dass** die Verbindungslasche (14) derart ausgebildet ist, dass sie zwei oder drei oder vier aneinander liegende Rahmenprofile (1) einschließlich darauf angeordneter Abdeckprofile (2) anliegend überspannt.

15. Lüftungsgerät gemäß einem der voranstehenden Patentansprüche 13 bis 14, **dadurch gekennzeichnet, dass** die Verbindungslasche (14) entsprechend der Anzahl der zu verbindenden Rahmenprofile (1) zweiteilig oder drei- oder vierteilig und miteinander verschraubbar ausgeführt ist.

## Claims

1. Ventilation unit having a housing which is made up of a modular frame system with a multiplicity of assembled frame elements and describes at least one three-dimensional rectangular main body (G), wherein at least the frame-formed outer surfaces are provided with walls, wherein
the main body (G) is formed by frame profiles (1) which are connected to one another at the ends, surround profiles (4) are arranged on the outer sides of the frame profiles (1) of each main body (G),
walls (5) are fitted in between the surround profiles (4) at least on the outer sides of the ventilation unit, and
the frame profiles (1) have sealing means (7), which butt against the walls (5) and seal the ventilation unit in the outward direction, **characterized in that**
the cover profile (2) is arranged on the at least one frame profile (1) such that an accessible installation channel (I), which is located within the main body (G), forms along the at least one frame profile (1), wherein cables and/or pressure-measuring lines and/or supply lines are laid in the installation channel (I), and at least one cable or a pressure-measuring line or a supply line is directed outwards by way of a corner element.

2. Ventilation unit according to preceding Patent Claim 1, **characterized in that** the cover profile (2) is configured in the form of a circle segment which, as seen in cross section, extends over a right angle and is configured such that it can be clipped onto the frame profile (1).

3. Ventilation unit according to either of preceding Patent Claims 1 to 2, **characterized in that**, on each wall side, the frame profiles (1) have a seal (7) positioned in a groove (1.1) on the frame profile (1).

4. Ventilation unit according to either of preceding Patent Claims 2 to 3, **characterized in that**, at its wall ends, the cover profile (2) has a respective sealing lip (8), preferably made of rubber injection moulded onto the cover profile.

5. Ventilation unit according to one of preceding Patent Claims 1 to 4, **characterized in that** the surround profiles (4) are designed at least to some extent such that the narrow sides of the walls are enclosed by the surround profiles (4) in a U-shaped manner as seen in cross section.

6. Ventilation unit according to one of preceding Patent Claims 1 to 5, **characterized in that** for the purpose of setting up the ventilation unit on a set-up surface, of a base profile (6), which forms a distance between the main bodies (G) and the set-up surface (B).

7. Ventilation unit according to preceding Patent Claim 6, **characterized in that** the surround profiles (4) or hollow profiles (3) are designed such that the base profile (6) projects to some extent into a clearance of the surround profile (4) or of the hollow profile (3).

8. Ventilation unit according to either of preceding Patent Claims 6 or 7, **characterized in that** the base profile (6) supports the base wall to some extent and otherwise has an essentially L-shaped to U-shaped cross section, one leg (6.1) serving as the set-up surface.

9. Ventilation unit according to preceding Patent Claim 8, **characterized in that** the connection between one end of the base profile (6) and a hollow profile (3) located above the same is provided in the form of a clip-on cover (6.2), wherein a cavity is formed which is delimited by the cover (6.2), a hollow profile (3), a surround profile (4) and the base profile (6).

10. Ventilation unit according to one of preceding Patent Claims 1 to 9, **characterized by** the provision, on at least one externally located upper side of a main body (G), an additional cover (11) is provided, which is connected in a form-fitting manner to adjacent hollow profiles (3).

11. Ventilation unit according to one of preceding Patent Claims 1 to 10, **characterized in that** at least one mounting rail (12) is arranged in at least one main body (G), between two frame profiles (1) .

12. Ventilation unit according to preceding Patent Claim 11, **characterized in that**, at its ends, the at least one mounting rail (12) is connected to the frame profiles (1) by a respective fastening holder (13) .

13. Ventilation unit according to one of preceding Patent Claims 1 to 12, **characterized in that** at least two main bodies (G) are connected to one another **in that** at least two abutting frame profiles (1) of the two main bodies (G) are coupled in a form-fitting manner by a connecting bracket (14) .

14. Ventilation unit according to preceding Patent Claim 13, **characterized in that** the connecting bracket (14) is designed such that it spans two or three or four abutting frame profiles (1), including cover profiles (2) arranged thereon.

15. Ventilation unit according to either of preceding Patent Claims 13 to 14, **characterized in that**, in a manner corresponding to the number of frame profiles (1) which are to be connected, the connecting bracket (14) is designed in two, three or four parts, which can be screw-connected to one another.

## Revendications

1. Appareil de ventilation avec un boîtier composé d'un système de cadre modulaire avec une multiplicité d'éléments de cadre assemblés, qui décrit au moins un corps de base rectangulaire tridimensionnel (G), dans lequel au moins les faces extérieures formées par le cadre sont munies de parois, dans lequel le corps de base (G) est formé par des profilés de cadre (1) assemblés les uns aux autres par les extrémités,
des profilés d'encadrement (4) sont disposés sur les côtés extérieurs des profilés de cadre (1) de chaque corps de base (G),
des parois (5) sont ajustées entre les profilés d'encadrement (4) au moins sur les côtés extérieurs de l'appareil de ventilation, et
les profilés de cadre (1) présentent des moyens d'étanchéité (7) appliqués sur les parois (5), qui assurent l'étanchéité de l'appareil de ventilation vers l'extérieur,
**caractérisé en ce que** le profilé de couverture (2) est disposé sur ledit au moins un profilé de cadre (1), de telle manière qu'un canal d'installation accessible (I) situé à l'intérieur du corps de base (G) se forme le long dudit au moins un profilé de cadre (1), dans lequel des câbles et/ou des lignes de mesure de pression et/ou des conduites d'alimentation sont posés/posées dans le canal d'installation (I) et au moins un câble ou une ligne de mesure de pression et/ou une conduite d'alimentation est mené(e) vers l'extérieur à travers un élément d'angle.

2. Appareil de ventilation selon la revendication précédente 1, **caractérisé en ce que** le profilé de couverture (2) est formé par un segment de cercle occupant en section transversale un angle droit, qui est réalisé sous une forme à encliqueter sur le profilé de cadre (1).

3. Appareil de ventilation selon l'une quelconque des revendications précédentes 1 à 2, **caractérisé en ce que** les profilés de cadre (1) présentent sur chaque côté de paroi un joint d'étanchéité (7) inséré dans une rainure (1.1) sur le profilé de cadre (1).

4. Appareil de ventilation selon l'une quelconque des revendications précédentes 2 à 3, **caractérisé en ce que** le profilé de couverture (2) présente à ses extrémités côté paroi respectivement une lèvre d'étanchéité (8), de préférence en caoutchouc projeté sur le profilé de couverture.

5. Appareil de ventilation selon l'une quelconque des revendications précédentes 1 à 4, **caractérisé en ce que** les profilés d'encadrement (4) sont réalisés au moins partiellement de telle manière que les parois vues en section transversale soient entourées en forme de U sur leurs côtés étroits par les profilés d'encadrement (4).

6. Appareil de ventilation selon l'une quelconque des revendications précédentes 1 à 5, **caractérisé en ce que** pour ériger l'appareil de ventilation sur une surface de montage, il est prévu un profilé de sol (6), qui forme une distance entre les corps de base (G) et la surface de montage (B).

7. Appareil de ventilation selon la revendication précédente 6, **caractérisé en ce que** les profilés d'encadrement (4) ou des profilés creux (3) sont réalisés de telle manière que le profilé de sol (6) pénètre partiellement dans une découpe du profilé d'encadrement (4) ou du profilé creux (3).

8. Appareil de ventilation selon une des revendications précédentes 6 ou 7, **caractérisé en ce que** le profilé de sol (6) soutient partiellement la paroi de fond et présente par ailleurs une section transversale essentiellement en forme de L à U, dans lequel une branche (6.1) sert de surface de montage.

9. Appareil de ventilation selon la revendication précédente 8, **caractérisé en ce qu'**il est prévu comme liaison entre une extrémité du profilé de sol (6) et un profilé creux (3) situé au-dessus de celui-ci un couvercle à encliqueter (6.2), dans lequel un espace creux est formé, qui est limité par le couvercle (6.2), un profilé creux (3), un profilé d'encadrement (4) et le profilé de sol (6).

10. Appareil de ventilation selon l'une quelconque des revendications précédentes 1 à 9, **caractérisé en ce qu'**il est prévu sur au moins un côté supérieur situé à l'extérieur d'un corps de base (G) un couvercle supplémentaire (11), qui est assemblé par emboîtement à des profilés creux voisins (3).

11. Appareil de ventilation selon l'une quelconque des revendications précédentes 1 à 10, **caractérisé en ce qu'**au moins un rail de montage (12) est disposé dans au moins un corps de base (G) entre deux profilés de cadre (1) .

12. Appareil de ventilation selon la revendication précédente 11, **caractérisé en ce que** ledit au moins un rail de montage (12) est assemblé à ses extrémités chaque fois par un support de fixation (13) aux profilés de cadre (1).

13. Appareil de ventilation selon l'une quelconque des revendications précédentes 1 à 12, **caractérisé en ce qu'**au moins deux corps de base (G) sont assemblés l'un à l'autre par le fait qu'au moins deux profilés de cadre (1) juxtaposés l'un à l'autre des deux corps de base (G) sont couplés par emboîtement par une patte de liaison (14).

14. Appareil de ventilation selon la revendication précédente 13, **caractérisé en ce que** la patte de liaison (14) est réalisée de telle manière qu'elle enjambe en s'y appliquant deux ou trois ou quatre profilés de cadre (1) juxtaposés l'un à l'autre y compris des profilés de couverture (2) disposés sur ceux-ci.

15. Appareil de ventilation selon l'une quelconque des revendications précédentes 13 à 14, **caractérisé en ce que** la patte de liaison (14) est réalisée en deux parties ou en trois parties ou en quatre parties pouvant être vissées l'une à l'autre en fonction du nombre des profilés de cadre (1) à assembler.
